# EUROPÄISCHE PATENTSCHRIFT

(11) **EP 0 114 692 B1**
(45) Veröffentlichungstag und Bekanntmachung des Hinweises auf die Patenterteilung: **23.09.1987**
(21) Anmeldenummer: 84100616.6
(22) Anmeldetag: 20.01.1984
(51) Int. Cl.: E06B 1/08, E06B 1/52

(54) **Holztürzarge**
Wooden door case
Huisserie de porte en bois

(30) Priorität: 22.01.1983 DE 8301704 U
(43) Veröffentlichungstag der Anmeldung: 01.08.1984
(73) Patentinhaber: HERHOLZ Bernhard Herbers GmbH & Co. KG, D-48683 Ahaus (DE)
(72) Erfinder: Herbers, Bernhard, D-4422 Ahaus (DE); Herbers, Wilhelm, D-4422 Ahaus-Wessum (DE)
(74) Vertreter: Patentanwälte

## Beschreibung

Die Erfindung betrifft eine Holztürzarge mit Türblatt, bei der zur Verkleidung des Mauerwerkes ein Laibungsschenkel mit zwei im wesentlichen senkrecht dazu stehenden Wandschenkeln zu einer im wesentlichen C-förmigen Profilkonfiguration verbunden ist, wobei der Laibungsschenkel mit einem der beiden Türfutter-Wandschenkel wenigstens im Bereich des Türblattanschlages über ein vertikal verlaufendes Überbrückungselement verbunden ist, dessen Laibungsseite gegenüber der Laibungsinnenseite des Laibungsschenkels nach außen versetzt ist, wobei sich im Bereich der durch die Versetzung teilweise freiliegenden türblattseitigen Schmalseite des Laibungsschenkels eine Anschlagfläche für das Türblatt ergibt.

Eine Holztürzarge der genannten Art aus der DE-A-2 318 710 und aus der DE-A-2 316 191 bekannt. Beide Dokumente zeigen eine Holztürzarge, bei der jeweils der Laibungsschenkel mit einem der beiden Wandschenkel wenigstens im Bereich des Türblattanschlages über ein vertikal verlaufendes Überbrückungselement verbunden ist, dessen Laibungsseite gegenüber der Laibungsinnenseite des Laibungsschenkels nach außen versetzt ist, wobei sich im Bereich der durch die Versetzung teilweise freiliegenden türblattseitigen Schmalseite des Laibungsschenkels eine Türblattanschlagfläche ergibt. Nachteilig ist jedoch bei den bekannten Holztürzargen, daß das Türblatt nicht bündig mit dem Türfutter, das heißt mit der Außenfläche des türblattseitigen Wandschenkels abschließt. Dies hat nämlich zur Folge, daß bei einem Ersatz alter, nicht mehr als zeitgemäß oder schön empfundener Türzargen, zum Beispiel aus Stahl, durch eine neue Holztürzarge eine genau in Flucht mit dem an der alten Zarge angeschlagenen Türblatt verlaufende Bodenbelagsgrenze eines bereits vorhandenen und weiterverwendeten Bodenbelages in unschöner Weise sichtbar wird.

Es stellt sich daher die Aufgabe, eine Holztürzarge der eingangs genannten Art zu schaffen, die den genannten Nachteil vermeidet und bei der das Türblatt bündig mit dem Türfutter abschließt.

Die Lösung dieser Aufgabe gelingt erfindungsgemäß durch eine Holztürzarge der eingangs genannten Art, bei welcher zur Erzielung einer Bündigkeit zwischen Türblatt- Außenseite und Türfutter das Überbrückungselement ein im Querschnitt im wesentlichen L-förmiger Überbrückungsständer ist, wobei der eine L-Schenkel im Bereich der türblattseitigen Schmalseite des Laibungsschenkels an diesem befestigt und der andere L-Schenkel in einer Ausklinkung des türblattseitigen Wandschenkels mit diesem verbunden ist, und bei welcher das Türblatt mit einem Falz versehen ist, über einen Teil der äußeren Wandseite des Überbrückungsständers greift und vor der Stoßkante des Wandschenkels endet, wobei die Stärke des Falzes der Breite der Stoßkante entspricht.

Diese Art der Konstruktion erlaubt es, daß Türblattanschlag und Beschlaganbringung so gewählt werden können, daß das Türblatt in die gewünschte Lage kommt. Hierdurch wird erreicht, daß die Türzarge in gleich vorteilhafter Weise sowohl für einen Neu-Innen-Ausbau als auch für Renovierungszwecke, das heißt zum Austausch gegen alte Türzargen geeignet ist. Zugleich ist die Türzarge trotz ihrer im Bereich des Türblattanschlages flachen und raumsparenden Bauweise sehr stabil und haltbar.

Ein bevorzugtes Ausführungsbeispiel der Erfindung wird im folgenden anhand einer Zeichnung näher erläutert. Die einzige Figur der Zeichnung zeigt einen Horizontalschnitt durch eine erfindungsgemäße Holztürzarge mit einem eingesetzten Türblatt..

Die erfindungsgemäße Holztürzarge, die das Mauerwerk 1 der Türöffnung umfaßt, besteht aus einem nicht die ganze Laibungsinnenseite bedeckenden Laibungsschenkel 2, mit dem der dem Türblatt 3 abgewandte Wandschenkel 4' nach dem Stand der Technik, z. B. über eine Nut-Feder-Verbindung, verbunden ist. Verändert ist die Holztürzarge im Bereich des Türblattanschlages. Hier ist der Laibungsschenkel 2 mit einem Schenkel eines vertikal verlaufenden und im Querschnitt im wesentlichen L-förmigen Überbrückungsständers 5 aus massivem Holz verbunden. Der Überbrückungsständer 5 bildet einen Teil des Laibungsprofils. Seine Laibungsseite 6 ist gegenüber der Innenseite 7 des Laibungsschenkels 2 nach außen, d. h. in Mauerwerkrichtung, um die Breite der Anbringungsfläche einer Türdichtungsraupe 8 versetzt. Es ergibt sich also im Bereich der durch die Versetzung teilweise freiliegenden türblattseigten Schmalseite 9 des Laibungsschenkels 2 eine Türblattanschlagfläche 10. Im Bereich der Schmatseiteₖ9 ist ein Schenkel des Überbrückungsständers 5 über eine Feder 11, die in eine Nut 12 des Überbrückungsständers 5 ragt, am Laibungsschenkel 2 befestigt. Der andere Schenkel des Überbrückungsständers 5 ist mit dem Wandschenkel 4 des Türfutters verbunden, der hierzu entsprechend ausgeklinkt ist.

Die zur Türseite der Laibung weisende Stoßkante 13 des Wandschenkels 4 ist gegenüber der Laibungsseite 6 des Uberbrückungsständers 5 nach außen versetzt. Das Türblatt 3, das mit einer Falz 14 versehen ist, greift über einen Teil der äußeren Wandseite 15 des Überbrückungsständers 5 und endet vor der Stoßkante 13 des Wandschenkels 4. Die Stärke der Falz 14 entspricht der der Stoßkante 13; die Türblattaußenseite schließt somit bündig mit der Außenfläche des Wandschenkels 4 ab.

An der Laibungsseite des Überbrückungsständers 5 ist ein Schließblech 16 (gestrichelt angedeutet) für den Riegel 17 des Türverschlusses angeordnet. Auf der der Anschlagseite des Türblattes gegenüberliegenden Seite ist die Holztürzarge gleichartig ausgebildet. Hier trägt der Uberbrückungsständer die feststehenden Scharnierbandteile 18. Er eignet sich dazu besonders gut aufgrund seines relativ hohen Wirkungsquerschnittes und seiner hohen Verwindungssteifigkeit.

Da das mit dem Überbrückungsständer 5 versehene Profil der Holztürzarge "endlos" hergestellt ist, ist es vorteilhaft, dieses Profil auch im waagerechten Teil der Türzarge einzusetzen.

## Patentansprüche

Holztürzarge mit Türblatt, bei der zur Verkleidung des Mauerwerkes ein Laibungsschenkel (2) mit zwei im wesentlichen senkrecht dazu stehenden Wandschenkeln (4,4') zu einer im wesentlichen C-förmigen Profilkonfiguration verbunden ist, wobei der Laibungsschenkel (2) mit einem der beiden Türfutter-Wandschenkel (4,4') wenigstens im Bereich des Türblattanschlages über ein vertikal verlaufendes Überbrückungselement (5) verbunden ist, dessen Laibungsseite (6) gegenüber der Laibungsinnenseite (7) des Laibungsschenkels (2) nach außen versetzt ist, wobei sich im Bereich der durch die Versetzung teilweise freiliegenden türblattseitigen Schmalseite (9) des Laibungsschenkels (2) eine Anschlagfläche für das Türblatt (3) ergibt,
dadurch gekennzeichnet, daß zur Erzielung einer Bündigkeit zwischen Türblatt-Außenseite und Türfutter das Überbrückungselement ein im Querschnitt im wesentlichen L-förmiger Überbrückungsständer (5) ist, wobei der eine L-Schenkel im Bereich der türblattseitigen Schmalseite (9) des Laibungschenkels (2) an diesem befestigt und der andere L-Schenkel in einer Ausklinkung des türblattseitigen Wandschenkels (4) mit diesem verbunden ist, und dadurch, daß das Türblatt (3) mit einem Falz (14) versehen ist, über einen Teil der äußeren Wandseite (15) des Überbrückungsständers (5) greift und vor der Stoßkante (13) des Wandschenkels (4) endet, wobei die Stärke des Falzes (14) der Breite der Stoßkante (13) entspricht.

## Claims

Wooden door case comprising a door leaf, in which for the sheeting of the wall an interior leg (2) is joined with two thereto substantially vertically standing wall legs (4,4') forming a generally C-shaped profile configuration, thereby the interior leg (2) is joined with one of the both door lining-wall legs (4,4') at least in the region of the door leaf stopper by use of a vertical extended bridging-over element (5), which interior surface (6) is displaced in relation to the innerside against the intrados (7) of the interior leg (2), thereby in the region of the partially laid open by the displacement, door leaf side-situated narrow edge (9) of the interior leg (10)
characterized in that for achieving a flushness between door leaf exterior surface and door lining the bridging-over element comprises an in cross-section substantially L-shaped bridging support (5), thereby one of the L-leg (5) in the region of the door leaf directed narrow edge (9) of the interior leg (2) is joined with the said interior leg and the other L-leg in a jog of the door leaf directed narrow edge (9) is joined with said narrow edge and by it that the door leaf (3) is provided with a folding (14), overlaps a part of the exterior wall side (15) of the bridging support (5) and terminates in front of the the bordering (13) of the wall leg (4), thereby the thickness of the folding (14) corresponds to the extension of the bordering (13).

## Revendications

Châssis de porte en bois avec battant, dans lequel, pour revêtir la maçonnerie, une branche de parement intérieur (2) est assemblée à deux ailes murales (4,4') qui lui sont sensiblement perpendiculaires, en formant une configuration à profil sensiblement en C, la branche de parement intérieur (2) étant assemblée à l'une des deux ailes murales (4,4'), au moins dans la région de la feuillure de butée du battant, par un élément de liaison (5) dirigé verticalement, dont le côté parement intérieur (6) est décalé vers l'extérieur par rapport au côté intérieur (7) de la branche de parement intérieur (2), une surface de feuillure ou butée pour le battant (3) étant établie dans la région du petit côté (9) que la branche de parement intérieur (2) comporte côté battant, ce petit côté (9) étant partiellement dégagé du fait du décalage,
caractérisé par le fait que, pour obtenir un affleurement entre côté extérieur du battant et fourrure d'huisserie, l'élément de liaison est un montant de liaison (5) dont la section droite est sensiblement en forme de L, une première aile de ce L étant fixée à la branche de parement intérieur (2) dans la région du petit côte (9) que celle-ci comporte du côté battant, et l'autre aile étant assemblée à l'aile murale (4) située côté battant, par introduction dans une entaille de celle-ci, et par le fait que le battant (3) est muni d'une feuillure (14) et recouvre une partie du côté extérieur (15) du montant de liaison (5), et se termine devant le bord (13) de l'aile murale (4), l'épaisseur de la feuillure (14) correspondant à la largeur du bord (13).
